# EUROPÄISCHE PATENTSCHRIFT

(11) **EP 3 815 124 B1**
(45) Veröffentlichungstag und Bekanntmachung des Hinweises auf die Patenterteilung: **18.05.2022**
(21) Anmeldenummer: 19805655.8
(22) Anmeldetag: 18.11.2019
(51) Int. Cl.: H01H 85/042, H01H 85/12, H01H 85/157

(54) **VERWENDUNG EINER SICHERUNG FÜR EINE GLEICHSTROMÜBERTRAGUNG**
USE OF A FUSE FOR DIRECT CURRENT TRANSMISSION
UTILISATION D'UNE FUSIBLE POUR UNE TRANSMISSION DE COURANT CONTINU

(30) Priorität: 23.11.2018 DE 102018009183
(43) Veröffentlichungstag der Anmeldung: 05.05.2021
(73) Patentinhaber: SIBA Fuses GmbH, 44534 Lünen (DE)
(72) Erfinder: WILHELM, Dirk, 44532 Lünen (DE); WEBER, Jens, 44359 Dortmund (DE); GÖDEKE, Johannes-Georg, 44534 Lünen (DE)
(74) Vertreter: Weidener, Jörg Michael
(86) Internationale Anmeldenummer: PCT/EP2019/081648
(87) Internationale Veröffentlichungsnummer: WO 2020/104372

(56) Entgegenhaltungen:
- EP-A1- 2 874 174
- CN-U- 207 303 028
- PL-Y1- 64 376
- US-A- 3 851 290

## Beschreibung

Die Erfindung betrifft eine Verwendung einer Sicherung für eine Gleichstromübertragung.

Eine Gleichstromübertragung, insbesondere eine Hochspannungsgleichstromübertragungs-Verbindung (HGÜ-Verbindung) und/oder eine Mittelspannungsgleichstromübertragungs-Verbindung (MGÜ-Verbindung), ist zur Stromübertragung über vergleichsweise lange Strecken, beispielsweise über 100 km, im Hinblick auf die reduzierten Übertragungsverluste aus technischer Sicht bevorzugt.

Es hat sich gezeigt, dass durch eine Gleichstromübertragung im Vergleich zu einer Wechselstromübertragung der Energieverlust reduziert werden kann. Bei einer HGÜ-Verbindung sind üblicherweise ca. 30 % bis 50 % weniger Übertragungsverluste als bei vergleichbaren Drehstrom-Freileitungen möglich. Auch eine Übertragung im Mittelspannungsgleichstrombereich ist im Vergleich zu einer Übertragung mit Wechsel- bzw. Drehstrom mit deutlich weniger Übertragungsverlusten verbunden.

Gerade im Zuge der "Energiewende" werden möglichst verlustarme Übertragungsverbindungen für Strom benötigt, so dass beispielsweise der aus Offshore-Windparkanlagen stammende Strom mit geringen Verlusten auf das Festland und weit in das Festland hinein übertragbar ist.

Allerdings ist es bei HGÜ- oder MGÜ-Verbindungen nachteilhaft, dass in der Praxis - wenn überhaupt - nur eine mangelhafte bis allenfalls ausreichende Sicherung der Gleichstromübertragung gewährleistet werden kann. Gerade für HGÜ- oder MGÜ-Verbindungen sind in der Praxis keine Sicherungen bekannt, die zum einen der Langzeitbelastung der Gleichstromübertragung standhalten und zum anderen auch sicher den übertragenden Gleichstrom im Falle eines Kurzschlusses abschalten können. Folglich können Gleichströme nicht effektiv, insbesondere abschnittsweise und/oder bei einer kompakten, kleinbauenden und/oder eine geringe Länge aufweisenden Ausbildung, gesichert werden. Demzufolge ist es - im Gegensatz zum Wechselstrom - im Stand der Technik nicht möglich, mehrere Verbraucher an ein Gleichstromübertragungsnetz anzuschließen.

Für den Niederspannungsbereich sind Sicherungen für den Einsatz in Gleichspannungskreisen im Stand der Technik bekannt. Diese sind jedoch nicht für den Hochspannungs- und/oder Mittelspannungsgleichstrombereich geeignet bzw. verwendbar. Die EP 3 270 403 A1 betrifft beispielsweise eine derartige Niederspannungssicherung für einen Gleichspannungskreis.

Die US 3,851,290 A betrifft eine Sicherung zur Absicherung von Gleichstrom.

Die CN 207 303 028 U betrifft eine Sicherung zur Absicherung von DC-Netzen für ein Bahnstromnetz.

Die PL 64 376 Y1 betrifft eine DC-Sicherung, die zur Absicherung einer Hochspannung verwendet werden kann.

Die EP 2 874 174 A1 betrifft eine Sicherung zur Absicherung einer Photovoltaik-Anlage.

Aufgabe der vorliegenden Erfindung ist es nun, die vorgenannten Nachteile im Stand der Technik zu vermeiden oder zumindest im Wesentlichen zu reduzieren.

Erfindungsgemäß ist die vorgenannte Aufgabe zumindest im Wesentlichen dadurch gelöst, dass eine Hochspannungs-Hochleistungs-Sicherung zur Sicherung einer Gleichstromübertragung verwendet wird, wobei die Gleichspannung des Gleichstroms und/oder die Bemessungsspannung der HH-Sicherung größer als 4 kV ist. Die Hochspannungs-Hochleistungs-Sicherung wird im Folgenden HH-Sicherung genannt. Die HH-Sicherung wird folglich insbesondere in einem Gleichspannungskreis verwendet.

HH-Sicherungen sind in der Praxis zur Sicherung von Wechselstrom bekannt. Sie dienen insbesondere zur Sicherung von Wechselspannungen von über 1 kV, bevorzugt zwischen 1 kV bis 100 kV. Derartige HH-Sicherungen werden nun erfindungsgemäß zur Gleichstromübertragung verwendet.

Beim Zustandekommen der Erfindung ist überraschenderweise festgestellt worden, dass sich HH-Sicherungen im besonderen Maße für die Gleichstromübertragung, insbesondere für HGÜ-Verbindungen oder MGÜ-Verbindungen, eignen. So können hohe Gleichströme und/oder hohe Gleichspannungen mit der HH-Sicherung gesichert werden. Bisher ist im Stand der Technik davon abgesehen worden, die aus dem Bereich der Wechselstromübertragung bekannte HH-Sicherung zur Gleichstromübertragung zu verwenden. Gerade die Sicherung im Mittelspannungs- und/oder Hochspannungsbereich ist mit einer Vielzahl von Auflagen und einzuhaltenden Normen verknüpft. Eine hohe Sensibilität und Vorsicht gegenüber dem bei hohen Spannungen oder Strömen resultierenden Gefahrenpotential hat dazu geführt, dass bekannte Sicherungen nicht "wahllos" zur Übertragung von unterschiedlichen Stromarten verwendet worden sind. Sicherungen sind bisher immer zu einem speziellen, entsprechend deklarierten Einsatzzweck verwendet worden. Insbesondere hat es für die Gleichstromübertragung aufgrund der erwarteten Probleme keine hinreichende Lösung gegeben.

Würde nämlich einer der an das Gleichstromübertragungsnetz elektrisch angeschlossenen Abnehmer und/oder Verbraucher einen Kurzschluss verursachen, so würde das gesamte Gleichstromnetz ausfallen. Dementsprechend hat man in der Praxis von Sicherungen in Gleichstromnetzen bzw. von einer Gleichstromübertragung Abstand genommen, da die für ein stabiles und sicheres Stromnetz bzw. Gleichspannungskreis erforderliche Sicherung nicht dauerhaft gewährleistet werden konnte.

Überraschenderweise und nicht vorhersehbar ist erfindungsgemäß jedoch festgestellt worden, dass, sofern die HH-Sicherung zur Gleichstromübertragung eingesetzt wird, die notwendige Sicherheit, insbesondere bei Überlast und/oder im Kurzschlussfall, gewährleistet werden kann. Insbesondere wurde festgestellt, dass bei Überlast und auch im Kurzschlussfall eine Beschädigung des Sicherungsgehäuses der HH-Sicherung, insbesondere verbunden mit einem Austritt von Löschmittel und/oder mit einem Lichtbogenaustritt, verhindert werden kann. In simulierten Langzeitversuchen ist ermittelt worden, dass auch bei einem Langzeiteinsatz der HH-Sicherung zur Sicherung der Gleichstromübertragung, beispielsweise für einen Zeitraum von über fünf Jahren, bevorzugt über zehn Jahren, weiter bevorzugt über 15 Jahren, die, insbesondere gesetzlich vorgegebenen, erforderlichen Sicherheitsrichtlinien und/oder -bestimmungen eingehalten werden können.

Erfindungsgemäß kann also eine Sicherung bereitgestellt werden, die zur Gleichstromübertragung in der Mittelspannungs- und/oder Hochspannungsebene verwendet werden kann. Insbesondere ist es durch die erfindungsgemäße Verwendung möglich, eine Mehrzahl an Abnehmern und/oder Verbrauchern an die Gleichstromverbindung bzw. an dem Gleichspannungskreis anzuschließen, die über wenigstens eine HH-Sicherung gesichert sind. Bei Ausfall eines Abnehmers, insbesondere im Falle eines Kurzschlusses, bricht das Gleichstromübertragungsnetz nicht zusammen.

Vorzugsweise kann eine abschnittsweise Sicherung des Gleichstromnetzes mittels der HH-Sicherungen erfolgen.

Die erfindungsgemäß verwendete HH-Sicherung ist eine Schmelzsicherung, die als Überstromschutzeinrichtung durch das Abschmelzen eines Schmelzleiters den Stromkreis unterbricht, wenn die Stromstärke einen bestimmten Wert während einer ausreichenden Zeit überschreitet. Vorzugsweise ist die benötigte Zeit zum Schalten der Sicherung sehr gering, insbesondere im Millisekunden-Bereich.

Erfindungsgemäß ist vorgesehen, dass die HH-Sicherung ein an zwei Stirnseiten zumindest teilweise offenes Sicherungsgehäuse aufweist. Stirnseitig ist an dem Sicherungsgehäuse jeweils wenigstens eine zur elektrischen Kontaktierung ausgebildete Kontaktkappe angeordnet. In dem Sicherungsgehäuse ist wenigstens ein um einen sternförmigen Schmelzleiterträger spiralförmig und/oder in einer Helixform gewickelter Schmelzleiters angeordnet. Durch die Wicklung des wenigstens einen Schmelzleiter kann die Länge der HH-Sicherung möglichst gering gehalten werden, da die Länge des Schmelzleiters durch die wendelförmige und/oder spiralförmige Wicklung erhöht werden kann.

Zur Übertragung der Gleichspannung wird die dafür benötigte Länge des Schmelzleiters genutzt, die nicht der Länge der gesamten HH-Sicherung entspricht, da der Schmelzleiter um den Schmelzleiterträger gewickelt ist. Letztlich ist die Länge des Schmelzleiters größer bis sehr viel größer als die Länge der HH-Sicherung.

Bevorzugt ist der Schmelzleiterträger derart ausgebildet, dass der Schmelzleiter, insbesondere zumindest im Wesentlichen bei jeder Windung, punktuell - ggf. an mehreren Auflagepunkten - aufliegt. Demzufolge kann der Schmelzleiterträger Vorsprünge und sich zwischen den Vorsprüngen ergebende Vertiefungen aufweisen. Ganz besonders bevorzugt ist eine zumindest im Wesentlichen sternförmige Ausbildung des Schmelzleiterträgers.

Insbesondere sind die Kennwerte und/oder Bemessungswerte, bevorzugt der Bemessungsspannungs- und/oder der Bemessungsstromstärkenbereich, für die jeweilige HH-Sicherung, die in einem Gleichspannungskreis verwendet werden soll, zu bestimmen bzw. zu ermitteln. Vorzugsweise unterscheiden sich diese Kennwerte von den Kennwerten einer Wechselspannungs-HH-Sicherung. Bevorzugt ist der Messungsspannungs- und/oder der Bemessungsstromstärkenbereich der erfindungsgemäßen HH-Sicherung um mehr als 20 %, bevorzugt mehr als 30 %, weiter bevorzugt mehr als 50 %, und/oder zwischen 10 % bis 90 %, bevorzugt zwischen 20 % bis 80 %, weiter bevorzugt zwischen 40 % bis 70 %, reduziert bzw. verringert im Vergleich zu einer Wechselspannungs-HH-Sicherung gleicher Bauart.

Vorzugsweise ist die Gleichspannung des übertragenden Gleichstroms und/oder die Bemessungsspannung bzw. der Bemessungsspannungsbereich der HH-Sicherung größer als 5 kV, bevorzugt größer als 10 kV, weiter bevorzugt größer als 15 kV. Alternativ oder zusätzlich ist vorgesehen, dass die Gleichspannung und/oder die Bemessungsspannung der HH-Sicherung kleiner als 150 kV, bevorzugt kleiner als 100 kV, weiter bevorzugt kleiner 75 kV, weiter bevorzugt weiter kleiner 52 kV, ist und/oder zwischen 4 kV bis 100 kV, bevorzugt zwischen 5 kV bis 80 kV, weiter bevorzugt zwischen 10 kV bis 52 kV, liegt. Als Bemessungsspannung bzw. als Bemessungsspannungsbereich der HH-Sicherung ist insbesondere die Spannung bzw. der Spannungsbereich zu verstehen, bei der die Sicherung eingesetzt wird und/oder für die Sicherung geprüft ist. Grundsätzlich ist zwischen einer oberen Bemessungsspannung und einer unteren Bemessungsspannung zu unterscheiden, wobei die untere Bemessungsspannung diejenige Spannung angibt, bei der die HH-Sicherung noch schaltet, während die obere Bemessungsspannung die Obergrenze für die zu übertragende Gleichspannung darstellt. Folglich gibt die Bemessungsspannung bzw. der Bemessungsspannungsbereich den zulässigen Spannungsbereich der HH-Sicherung an. Insbesondere entspricht der Bemessungsspannungsbereich dem Gleichspannungsbereich, der durch die HH-Sicherung gesichert werden kann.

Bei einer weiteren ganz besonders bevorzugten Ausführungsform ist vorgesehen, dass der kleinste Ausschaltstrom der HH-Sicherung größer als 3 A, bevorzugt größer als 5 A, weiter bevorzugt größer als 10 A, ist. Alternativ oder zusätzlich ist vorgesehen, dass der kleinste Ausschaltstrom der HH-Sicherung kleiner 1 kA, bevorzugt kleiner als 500 A, weiter bevorzugt kleiner als 300 A, ist und/oder zwischen 3 A bis 700 A, bevorzugt zwischen 5 A bis 500 A, weiter bevorzugt zwischen 15 A bis 300 A, liegt. Als kleinster Ausschaltstrom ist der Bemessungswert des Mindestausschaltstroms zu verstehen. Ab dieser Stromstärke ist die HH-Sicherung in der Lage, den Überstrom zu schalten. Demzufolge sind insbesondere die elektrischen Komponenten (Abnehmer, Gleichstromquelle etc.) derart an die HH-Sicherung(en) anzuordnen und/oder auszubilden, dass kein Überstrom an der Einlaufstelle der Sicherung auftreten kann, der den kleinsten Ausschaltstrom unterschreitet. Der kleinste Ausschaltstrom kann von der gewählten Bauart der HH-Sicherung abhängen. Demgemäß ist es erfindungsgemäß möglich, vergleichsweise geringe Ströme des Gleichstroms bei einer hohen Gleichspannung abzuschalten.

Vorzugsweise ist das Bemessungsschaltvermögen größer als 1 kA, bevorzugt größer als 10 kA, weiter bevorzugt größer als 20 kA, ausgebildet und/oder liegt zwischen 1 kA bis 100 kA, bevorzugt zwischen 10 kA bis 80 kA, weiter bevorzugt zwischen 10 kA bis 50 kA. Als Bemessungsschaltvermögen der HH-Sicherung ist insbesondere der Bemessungswert des größten Ausschaltstromes zu verstehen. Bei dem größten Ausschaltstrom handelt es sich um denjenigen Gleichstrom, den die Sicherung maximal noch schalten kann. Folglich sollte das Bemessungsschaltvermögen der HH-Sicherung größer als der maximale Kurzschlussstrom an der Einsatzstelle der HH-Sicherung sein.

Erfindungsgemäß ist der Gleichstrom, der übertragen und durch die HH-Sicherung gesichert wird, und/oder der Bemessungsstromstärkenbereich größer als 5 A, bevorzugt größer als 10 A, weiter bevorzugt größer als 15 A. Alternativ oder zusätzlich ist bei einer weiteren Ausführungsform des Erfindungsgedankens vorgesehen, dass der Gleichstrom zwischen 10 A bis 75 kA, bevorzugt zwischen 15 A bis 50 kA, liegt. Insbesondere ist der Bereich der Stromstärke des zu übertragenden Gleichstroms in Abhängigkeit des Bemessungsschaltvermögens und des kleinsten Ausschaltstromes der HH-Sicherung vorgegeben.

Letztlich versteht es sich, dass in Abhängigkeit der jeweiligen Gleichstromübertragung auch unterschiedliche HH-Sicherungen bereitgestellt werden können, die für den jeweiligen Einsatzzweck ausgelegt sein können. So kann die Bauart der HH-Sicherung insbesondere in Abhängigkeit des zu übertragenden Gleichstroms und/oder der Gleichspannung gewählt werden.

Des Weiteren ist vorzugsweise das Produkt (mathematische Multiplikation) des durch die HH-Sicherung gesicherten Gleichstroms und der Gleichspannung größer als 5 kW, bevorzugt größer 50 kW, weiter bevorzugt größer 700 kW. Alternativ oder zusätzlich ist vorgesehen, dass das Produkt des durch die HH-Sicherung gesicherten Gleichstroms und der Gleichspannung kleiner als 3000 MW, bevorzugt kleiner 2000 MW, weiter bevorzugt kleiner 1000 MW, ist und/oder zwischen 5 kW und 3000 MW, bevorzugt zwischen 500 kW und 2000 MW, weiter bevorzugt zwischen 700 kW und 1000 MW, liegt.

Insbesondere kann das Produkt des durch die HH-Sicherung gesicherten Gleichstroms und der Gleichspannung der Leistung des durch die HH-Sicherung gesicherten Abnehmers und/oder der Abnehmer (Gesamtleistung) entsprechen. Letztlich entspricht das vorgenannte Produkt insbesondere der Leistung, die durch die HH-Sicherung gesichert werden kann.

Gemäß einer weiteren bevorzugten Ausführungsform ist vorgesehen, dass die HH-Sicherung wenigstens zwei Schmelzleiter, bevorzugt zwischen 2 bis 10 Schmelzleiter, weiter bevorzugt zwischen 3 bis 5 Schmelzleiter, aufweist, die in dem Sicherungsgehäuse angeordnet sind. Insbesondere sind die Schmelzleiter elektrisch kontaktierend miteinander und/oder mit der Kontaktkappe verbunden.

Besonders bevorzugt ist die Gleichstromübertragung eine Mittelspannungsgleichstromübertragung (MGÜ) und/oder eine Hochspannungsgleichstromübertragung (HGÜ), vorzugsweise in einem dezentralen Versorgernetz. Folglich kann die HH-Sicherung in Netzen, die im Mittelspannungsgleichstrombereich und/oder im Hochspannungsgleichstrombereich angeordnet sind, verwendet werden. Als Mittelspannungsgleichstrombereich ist insbesondere eine Gleichspannung von größer 1 kV, bevorzugt größer 2 kV, weiter bevorzugt größer 4 kV, und/oder kleiner als 50 kV, bevorzugt kleiner als 40 kV, weiter bevorzugt kleiner als 30 kV, zu verstehen. Als Hochspannungsgleichstrombereich ist insbesondere ein Spannungsbereich von über 60 kV, bevorzugt über 100 kV, weiter bevorzugt über 200 kV, zu verstehen.

Bevorzugt ist die HH-Sicherung für einen Einsatz in einem dezentralen Versorgernetz vorgesehen, mit dem insbesondere Industrieanlagen, Großkomplexe, beispielsweise Einkaufszentren oder dergleichen, und/oder eine Mehrzahl von Haushalten mit Strom versorgt werden. In dem dezentralen Versorgernetz kann ferner wenigstens eine Energieumwandlungsanlage zur Stromerzeugung, bevorzugt von Gleichstrom, angeordnet sein, mittels derer eine Versorgung der Industrieanlagen, Großkomplexe und/oder der Haushalte erfolgen kann. Ganz besonders bevorzugt bilden die dezentralen Versorgernetze sogenannte Insellösungen, die bevorzugt vom öffentlichen Stromnetz unabhängig sind.

Vorzugsweise kann die HH-Sicherung in einem Mittelspannungsgleichstromübertragungsnetz, insbesondere in einem Mittelspannungsgleichstromsystem, angeordnet sein. In dem Mittelspannungsgleichstromübertragungsnetz kann wenigstens ein Gleichstromgerät, insbesondere ein MVDC-Device (Medium Voltage Direct Current Device, zu deutsch: Mittelspannungs-Gleichstrom-Gerät), angeordnet sein. Der Gleichstrom kann von einer Energieumwandlungsanlage dem Mittelspannungsgleichstromübertragungsnetz zur Verfügung gestellt werden.

Alternativ oder zusätzlich kann erfindungsgemäß vorgesehen sein, dass der Gleichstrom aus einer Photovoltaik-Anlage und/oder einer Photovoltaik-Flächenanlage, insbesondere einem Solarpark, und/oder einer Windkraftanlage und/oder einem Windpark, insbesondere einem Offshore-Windpark, stammt. Alternativ und/oder ergänzend ist es erfindungsgemäß möglich, dass der insbesondere aus wenigstens einer der vorgenannten Energieumwandlungsanlagen stammende Strom zur Versorgung eines in sich geschlossenen bzw. gekapselten Mittelspannungs- und/oder Hochspannungsnetzes verwendet wird. So können insbesondere mit aus erneuerbaren Energien stammende Gleichströme zur Versorgung von Verbrauchern verwendet werden. Insbesondere ist der in den vorgenannten Anlagen erzeugte Strom Gleichstrom, der vorzugsweise nicht vor Einspeisung in das Netz in Wechselstrom umgewandelt werden muss.

Vorzugsweise ist das Sicherungsgehäuse der HH-Sicherung hohlzylinderförmig und/oder rohrförmig ausgebildet. Die Ober- und Unterseite des Sicherungsgehäuses ist insbesondere zumindest bereichsweise offen ausgebildet.

Stirnseitig kann das Sicherungsgehäuse durch die Kontaktkappe, vorzugsweise fest, verschlossen sein. Alternativ oder zusätzlich kann vorgesehen sein, dass die Kontaktkappe stirnseitig auf das Sicherungsgehäuse aufgesetzt ist. Insbesondere dient die Kontaktkappe zur elektrischen Kontaktierung, wobei der Schmelzleiter elektrisch mit der Kontaktkappe verbunden ist.

Bevorzugt überdeckt wenigstens eine Kontaktkappe wenigstens einen Teilbereich des Sicherungsgehäuses, insbesondere einen Teilbereich der Mantelfläche im Stirnbereich. Durch die bereichsweise Überdeckung im Stirnbereich des Sicherungsgehäuses kann eine feste Anordnung der Kontaktkappe an dem Sicherungsgehäuse gewährleistet werden.

Gemäß einer weiteren bevorzugten Ausführungsform ist vor der Kontaktkappe eine weitere Oberkappe angeordnet, die auf die Kontaktkappe aufgesetzt ist und/oder zumindest teilweise die Kontaktkappe überdeckt. Dabei kann die innere Kontaktkappe als Hilfskappe ausgebildet sein. Durch die zweiteilige Ausbildung der Kontaktkappe kann eine sichere elektrische Kontaktierung erreicht werden, die sich insbesondere im Langzeiteinsatz als vorteilhaft zeigt. Des Weiteren kann durch diese Ausführungsform eine besonders feste Anbindung bzw. Anordnung der Kontaktkappe am Sicherungsgehäuse ermöglicht werden.

Bei einer weiteren erfindungsgemäßen Ausführungsform ist vorgesehen, dass das Sicherungsgehäuse ein keramisches Material aufweist und/oder daraus besteht. Als keramisches Material sind insbesondere eine Vielzahl anorganischer, nicht metallischer Werkstoffe zu verstehen, die bevorzugt in die Arten Irdengut, Steingut, Steinzeug, Porzellan und/oder Sondermassen unterteilt werden können. Als keramische Sondermassen sind vorzugsweise Elektrokeramik und/oder Hochtemperatur-Sondermassen vorgesehen.

In dem Sicherungsgehäuse kann ein Löschmittel, insbesondere eine Löschsandfüllung, vorzugsweise Quarzsand, und/oder Luft, vorgesehen sein. Das Löschmittel dient im Falle der Schaltung der HH-Sicherung, insbesondere im Kurzschlussfall, zur Löschung eines Lichtbogens und/oder der Abkühlung des gegebenenfalls geschmolzenen Schmelzleiters bzw. der Schmelzleiterreste.

Der Schmelzleiter kann zumindest teilweise in dem Löschmittel eingebettet bzw. von dem Löschmittel umgeben sein, so dass das Löschmittel auf den Schmelzleiter, insbesondere beim Schmelzen des Schmelzleiters, einwirken kann.

Als Material für den Schmelzleiter ist insbesondere Silber, vorzugsweise Feinsilber, und/oder Elektrolytkupfer vorgesehen. Insbesondere kann der Schmelzleiter aus den vorgenannten Materialien bestehen. Vorzugsweise ist der Schmelzleiter als Feinsilber-Band und/oder bandförmig ausgebildet.

Bei einer weiteren bevorzugten Ausführungsform ist das Sicherungsgehäuse zumindest im Wesentlichen hermetisch gekapselt. Unter einer hermetischen Kapselung bzw. Abriegelung ist eine luftdichte und/oder gasdichte, insbesondere vor Wasser und/oder Flüssigkeiten geschützte, Abdichtung des Systems zu verstehen.

Gemäß einer weiteren Ausführungsform der Erfindung ist vorgesehen, dass die Schmelzleiter elektrisch parallel geschaltet und/oder zumindest im Wesentlichen wendelförmig um den Schmelzleiterträger gewickelt sind. Die parallele elektrische Schaltung der Schmelzleiter ist bei einer Mehrzahl von Schmelzleitern im Falle des Kurzschlusses bzw. des Auslösens der HH-Sicherung vorteilhaft, da das Auslösen nur eines Schmelzleiters zum Schalten ausreichend ist. Durch die wendelförmige Wicklung des Schmelzleiters kann die für die Sicherung benötigte Länge des Schmelzleiters in dem Sicherungsgehäuse eingefasst werden.

Der Schmelzleiterträger kann einstückig oder aus mehreren Elementen ausgebildet sein. Insbesondere weist der Schmelzleiterträger als Material Hartporzellan auf und/oder besteht daraus. Zudem kann der Schmelzleiterträger derart ausgebildet sein, dass eine Mehrzahl an Kammern gebildet werden, insbesondere wobei in einer Kammer eine Querschnittseinschnürung vorgesehen sein kann. Durch die Querschnittseinschnürung kann beim Ansprechen der Sicherung an jedem Schmelzleiter eine Vielzahl an Teillichtbögen entstehen, so dass beim Ausschaltvorgang die umgesetzte Wärmemenge gleichmäßig über die gesamte Sicherungsrohrlänge verteilt werden kann.

Bei einer weiteren, ganz besonders bevorzugten Ausführungsform ist vorgesehen, dass die HH-Sicherung eine Auslöseeinrichtung aufweist. Die Auslöseeinrichtung kann zum Schalten einer an die HH-Sicherung angeordneten Einrichtung, insbesondere einen Transformatorschalter und/oder einen Lastschalter, vorzugsweise mit Freiauslösung, ausgebildet und/oder in einer Kontaktkappe angeordnet sein. Insbesondere weist die Auslöseeinrichtung eine Schlagstift-Auslösemechanik auf. Beim Auslösen der Schlagstift-Auslösemechanik ist vorgesehen, dass der, insbesondere zumindest im Wesentlichen zylinderförmige, Schlagstift die Kontaktkappe, bevorzugt eine dicht verlötete Kupferfolie, durchschlägt.

Der Schlagstift der Schlagstift-Auslösemechanik der Auslöseeinrichtung kann durch einen Hilfsschmelzleiter auslösbar sein. Insbesondere erfolgt ein Auslösen des Schlagstiftes bei einem Kurzschluss.

Vorzugsweise ist eine vorgespannte Feder dem Schlagstift zugeordnet, wobei die Feder derart ausgebildet sein kann, dass beim Auslösen des Hilfsschmelzleiters, insbesondere bei einem Kurzschluss, der Schlagstift aus der Stirnseite einer der Kontaktkappen austritt. Insbesondere kann der Schlagstift auf einen Lastschalter wirken, welcher dann den fehlerhaften Strom allpolig abschalten kann.

Besonders bevorzugt ist vorgesehen, dass der Hilfsschmelzleiter über die gesamte Länge des Sicherungsgehäuses und/oder axial durch das Zentrum des Schmelzleiterträgers verläuft. Der Hilfsschmelzleiter muss demgemäß insbesondere nicht um den Schmelzleiterträger gewickelt werden.

Zudem kann der Hilfsschmelzleiter parallel mit dem Schmelzleiter und/oder den Schmelzleitern verbunden sein, insbesondere so dass beim Schmelzen eines Schmelzleiters der Hilfsschmelzleiter von einem Strom durchflossen wird, der zur Aktivierung des Schlagstiftes führt.

Vorzugsweise kann eine Sicherungseinrichtung der Auslöseeinrichtung zugeordnet sein, die derart ausgebildet ist, dass nach dem Auslösen des Schlagstiftes dieser nicht mehr in das Sicherungsgehäuse drückbar und/oder verschiebbar ist. Erfolgt demgemäß ein Auslösen des Schlagstiftes, wird durch die Sicherungseinrichtung verhindert, dass der Schlagstift seine vor dem Lösen innehabende Stellung erneut einnehmen kann. Somit kann der an dem Schlagstift anzuordnende Lastschalter im Falle eines Kurzschlusses dauerhaft durch den Schlagstift betätigt werden - insbesondere so lange der Gleichstrom gekappt bzw. abgeschaltet bleiben soll.

Der HH-Sicherung kann wenigstens eine Anzeigevorrichtung zugeordnet sein. Insbesondere ist die Anzeigevorrichtung zur optischen Anzeige eines Zustandes ausgebildet. Die Anzeigevorrichtung kann zudem auch in der Kontaktkappe angeordnet sein. Die Anzeigevorrichtung kann des Weiteren als Alternative zur Schlagstift-Auslösemechanik genutzt werden und durch ein optisches und/oder akustisches Signal das Auslösen der Sicherung anzeigen. Letztlich dient die Anzeigevorrichtung zur Information des Bedienpersonals darüber, dass ein Auslösen der HH-Sicherung erfolgt ist.

Gemäß einer weiteren Ausführungsform ist vorgesehen, dass die Kontaktkappen einen galvanischen Überzug und/oder eine Silberbeschichtung aufweisen. Die Kontaktkappen können als Material Elektrolytkupfer und/oder Aluminium aufweisen und/oder daraus bestehen. Die vorgenannten Materialien ermöglichen eine gute elektrische Kontaktierung.

Gemäß einer anderen bevorzugten Ausführungsform ist vorgesehen, dass der, insbesondere bandförmige, Schmelzleiter, vorzugsweise im Querschnitt, geriffelt und/oder Zick-Zack-förmig und/oder wellenförmig ausgebildet ist. Letztlich kann der gewellte bzw. geriffelte Schmelzleiter wendelförmig um den Schmelzleiterträger gewickelt sein.

Des Weiteren betrifft die Erfindung ein System mit einem durch Gleichstrom versorgbaren Abnehmer und mit wenigstens einer HH-Sicherung. An den Abnehmer wird der Gleichstrom übertragen, wobei der Gleichstrom durch die HH-Sicherung sicherbar ist. Dabei ist vorzugsweise als Abnehmer ein Verbraucher vorgesehen.

Zur Vermeidung von unnötigen Wiederholungen sei auf die vorherigen Ausführungen im Hinblick auf die Verwendung der HH-Sicherung verwiesen, die in gleicher Weise auch für das erfindungsgemäße System gelten. Letztlich versteht es sich, dass die bereits dargelegten Vorteile und bevorzugten Ausführungsformen der erfindungsgemäßen Verwendung auch auf das erfindungsgemäße System übertragbar sind.

Erfindungsgemäß ist vorgesehen, dass der Abnehmer, der insbesondere auch aus einer Mehrzahl von Abnehmern gebildet sein kann, eine (Gesamt-)Leistung zwischen 50 kW und 300 MW, bevorzugt zwischen größer 50 kW, weiter bevorzugt größer 700 kW, aufweist und/oder eine (Gesamt-)Leistung von kleiner als 3000 MW, bevorzugt kleiner 2000 MW, weiter bevorzugt kleiner 1000 MW, aufweist. Des Weiteren kann alternativ oder zusätzlich die Leistung des Abnehmers zwischen 50 kW und 3000 MW, bevorzugt zwischen 50 kW und 2000 MW, weiter bevorzugt zwischen 700 kW und 1000 MW, liegen. Folglich können auch Abnehmer mit einer hohen Leistung durch das Gleichstromübertragungsnetz, das erfindungsgemäß durch wenigstens eine HH-Sicherung gesichert ist, versorgt werden.

Im Übrigen versteht es sich, dass in den vorgenannten Intervallen und Bereichsgrenzen jegliche Zwischenintervalle und darin enthaltene Einzelwerte enthalten und als erfindungswesentlich offenbart anzusehen sind, selbst wenn diese Zwischenintervalle und Einzelwerte nicht konkret angegeben sind.

Weitere Merkmale, Vorteile und Anwendungsmöglichkeiten der vorliegenden Erfindung ergeben sich aus der nachfolgenden Beschreibung von Ausführungsbeispielen anhand der Zeichnung und der Zeichnung selbst. Dabei bilden alle beschriebenen und/oder bildlich dargestellten Merkmale für sich oder in beliebiger Kombination den Gegenstand der vorliegenden Erfindung, unabhängig von ihrer Zusammenfassung in den Ansprüchen und deren Rückbeziehung.

Es zeigt:
- Fig. 1A: eine schematische Prinzipdarstellung einer erfindungsgemäßen Verwendung einer HH-Sicherung zur Sicherung einer Gleichstromübertragung,
- Fig. 1B: eine schematische Prinzipdarstellung einer weiteren Ausführungsform der erfindungsgemäßen Verwendung der HH-Sicherung zur Sicherung der Gleichstromübertragung,
- Fig. 2: eine schematische perspektivische Darstellung einer erfindungsgemäßen HH-Sicherung,
- Fig. 3: eine schematische Seitenansicht einer weiteren Ausführungsform einer erfindungsgemäßen HH-Sicherung,
- Fig. 4: eine schematische perspektivische Darstellung einer weiteren Ausführungsform einer erfindungsgemäßen HH-Sicherung,
- Fig. 5: eine schematische Querschnittsdarstellung einer weiteren Ausführungsform einer erfindungsgemäßen HH-Sicherung und
- Fig. 6: eine schematische Seitenansicht einer weiteren Ausführungsform einer erfindungsgemäßen HH-Sicherung.

Fig. 1A zeigt die Verwendung einer Hochspannungs-Hochleistungs-Sicherung 1 (HH-Sicherung 1) zur Sicherung einer Gleichstromübertragung. In den Fig. 1A und 1B ist die HH-Sicherung 1 zwischen einer Gleichstromquelle 15 und einem Abnehmer 8 angeordnet. Der Gleichstrom, der an den oder die Abnehmer 8 übertragen wird, fließt durch die HH-Sicherung 1.

Die Gleichspannung des Gleichstroms und/oder die Bemessungsspannung der HH-Sicherung 1 ist dabei größer als 4 kV.

Fig. 2 zeigt ein Sicherungsgehäuse 3 sowie Kontaktkappen 4 der HH-Sicherung 1. Nicht dargestellt ist, dass das Sicherungsgehäuse 3 an den zwei Stirnseiten 2 zumindest im Wesentlichen offen ausgebildet ist. Die Kontaktkappen 4 dienen zur elektrischen Kontaktierung. In dem Sicherungsgehäuse 3 ist, wie aus Fig. 3 ersichtlich, wenigstens ein Schmelzleiter 6 angeordnet, der um einen Schmelzleiterträger 5 spiralförmig bzw. in einer Helixform gewickelt ist.

Die Fig. 3 und 4 zeigen, dass der Schmelzleiterträger 5 zumindest im Wesentlichen sternförmig ausgebildet ist. Die sternförmige Ausbildung des Schmelzleiterträgers 5 wird darüber hinaus auch aus Fig. 5 ersichtlich. Der Schmelzleiterträger 5 weist - im Querschnitt gesehen - Vorsprünge 13 bzw. Stege auf, wobei zwischen den Vorsprüngen 13 bzw. Stegen Ausnehmungen bzw. Vertiefungen 14 vorgesehen sind. Die Vorsprünge 13 sind dabei derart ausgebildet, dass sie zur zumindest im Wesentlichen punktuellen Auflage des Schmelzleiters 6 verwendet werden können. Zwischen den Vorsprüngen 13 liegt der Schmelzleiter 6 nicht auf der Oberfläche des Schmelzleiterträgers 5 auf.

Bei dem in den Fig. 1A und 1B dargestellten Ausführungsbeispielen ist die Gleichspannung des Gleichstroms größer als 4 kV und kleiner als 80 kV. In weiteren Ausführungsformen kann die Gleichspannung zwischen 4 kV bis 52 kV liegen. In weiteren Ausführungsformen ist die Bemessungsspannung bzw. der Bemessungsspannungsbereich der HH-Sicherung 1 größer 5 kV und/oder kleiner als 100 kV und/oder liegt zwischen 4 kV bis 100 kV, bevorzugt zwischen 5 kV bis 80 kV.

Ferner ist bei der in den Fig. 1A und 1B dargestellten Verwendung der HH-Sicherung 1 zur Gleichstromübertragung vorgesehen, dass der kleinste Ausschaltstrom der HH-Sicherung 1 50 A ± 20 A beträgt. In weiteren Ausführungsformen kann der kleinste Ausschaltstrom der HH-Sicherung 1 größer als 3 A und/oder kleiner als 500 A sein und/oder zwischen 3 A bis 700 A, bevorzugt zwischen 5 A bis 500 A, liegen.

Das Bemessungsschaltvermögen bzw. der größte Ausschaltstrom der HH-Sicherung 1 ist in dem in Fig. 3 dargestellten Ausführungsbeispiel größer als 1 kA und/oder liegt zwischen 20 kA bis 50 kA.

Die in den Fig. 1A und 1B gezeigte Gleichstromquelle 15 stellt Gleichstrom mit einer Stromstärke von größer als 5 A zur Verfügung. Insbesondere beträgt die Stromstärke des Gleichstroms und/oder der Bemessungsstromstärkenbereich zwischen 10 A bis 75 kA.

In Abhängigkeit des übertragenen Gleichstroms und der Gleichspannung kann das Produkt des durch die HH-Sicherung 1 gesicherten Gleichstroms und der Gleichspannung variieren. In dem in Fig. 1A und 1B dargestellten Ausführungsbeispielen beträgt das vorgenannte Produkt 1000 kW ± 500 kW. In weiteren Ausführungsformen kann das Produkt (mathematische Multiplikation) des durch die HH-Sicherung 1 gesicherten Gleichstroms und der Gleichspannung zwischen 5 kW und 3000 MW, insbesondere zwischen 700 kW und 1000 MW, liegen.

Fig. 4 zeigt, dass wenigstens zwei Schmelzleiter 6 in dem Sicherungsgehäuse 3 angeordnet sind. In weiteren Ausführungsformen kann vorgesehen sein, dass zwei bis zehn Schmelzleiter 6 verwendet werden.

Nicht dargestellt ist, dass die Gleichstromübertragung eine Mittelspannungsgleichstromübertragung (MGÜ) und/oder eine Hochspannungsgleichstromübertragung (HGÜ), insbesondere in einem dezentralen Versorgernetz, ist. Die Mittelspannungsgleichstromübertragung weist eine Gleichspannung von bis zu 30 kV auf. Eine Hochspannungsgleichstromübertragung weist eine Gleichspannung von über 50 kV auf.

Die HH-Sicherung 1 kann ferner in einem Mittelspannungsgleichstromübertragungsnetz angeordnet sein, insbesondere in einem Mittelspannungsgleichstromsystem mit wenigstens einem MVDC-Gerät.

Des Weiteren ist nicht dargestellt, dass die Gleichstromquelle 15 eine Photovoltaik-Anlage und/oder eine Photovoltaik-Flächenanlage (d. h. ein Solarpark) und/oder eine Windkraftanlage und/oder ein Windpark, insbesondere ein Offshore-Windpark, ist. Insbesondere stellen die vorgenannten Energieumwandlungsanlagen dem Gleichstromnetz Gleichstrom zur Verfügung. Der durch die vorgenannten Energieumwandlungsanlagen erzeugte Strom kann durch wenigstens eine HH-Sicherung 1 gesichert an Abnehmer 8 elektrisch übertragen werden.

Darüber hinaus ist in den Fig. 1A und 1B ein System 7 mit einem durch Gleichstrom versorgbaren Abnehmer 8 gezeigt. Insbesondere ist der Abnehmer 8 ein Verbraucher bzw. eine Mehrzahl an Verbrauchern. Des Weiteren weist das System 7 eine HH-Sicherung 1 auf, die zur Sicherung des an den Abnehmer 8 übertragenen Gleichstroms ausgebildet ist. Nicht dargestellt ist, dass die Leistung des Abnehmers 8 größer als 5 kW und/oder kleiner als 2000 MW ist. Insbesondere ist die HH-Sicherung 1 in ein Gleichstromnetz eingesetzt.

Fig. 2 zeigt, dass das Sicherungsgehäuse 3 hohlzylinderförmig bzw. rohrförmig ausgebildet ist. Stirnseitig ist das Sicherungsgehäuse 3 durch die Kontaktkappen 4 fest verschlossen, wobei die Kontaktkappe 4 auf das Sicherungsgehäuse 3 aufgesetzt sein kann.

In Fig. 2 ist dargestellt, dass die Kontaktkappe 4 wenigstens einen Teilbereich der Mantelfläche 9 im Stirnbereich des Sicherungsgehäuses 3 überdeckt.

Nicht dargestellt ist, dass der Kontaktkappe 4 eine weitere Oberkappe zugeordnet ist, die vor die Kontaktkappe 4 gesetzt ist und zumindest teilweise die Kontaktkappe 4 überdeckt. In diesem Falle stellt die Kontaktkappe 4 eine sogenannte innere Hilfskappe dar.

Das in Fig. 2 dargestellte Sicherungsgehäuse 3 weist ein keramisches Material auf. In weiteren Ausführungsformen kann das Sicherungsgehäuse 3 aus einem keramischen Material bestehen.

Nicht dargestellt ist, dass in dem Sicherungsgehäuse 3 ein Löschmittel vorgesehen ist. Als Löschmittel kann eine Löschsandfüllung, vorzugsweise Quarzsand, und/oder Luft verwendet werden.

Fig. 4 zeigt, dass der Schmelzleiter 6 elektrisch kontaktierend mit der Kontaktkappe 4 verbunden ist.

Nicht dargestellt ist, dass der Schmelzleiter 6 zumindest teilweise, insbesondere vollständig, in dem Löschmittel eingebettet bzw. von dem Löschmittel umgeben ist.

Ferner zeigt Fig. 4, dass der Schmelzleiter 6 wellenförmig bzw. geriffelt ausgebildet ist, so dass sich - im Querschnitt gesehen - eine Zick-Zack-Form ergibt. Ein nicht geriffelter Schmelzleiter 6 ist in dem in Fig. 3 dargestellten Ausführungsbeispiel vorgesehen.

Bei dem in Fig. 4 dargestellten Schmelzleiter 6 ist als Material Silber, insbesondere Feinsilber, vorgesehen. Der Schmelzleiter 6 kann als Feinsilber-Band ausgebildet sein. In weiteren Ausführungsformen ist vorgesehen, dass der Schmelzleiter 6 als Material Elektrolytkupfer aufweist und/oder daraus besteht.

Zudem ist nicht dargestellt, dass das Sicherungsgehäuse 3 zumindest im Wesentlichen hermetisch gekapselt ist.

Die wendelförmig um den Schmelzleiterträger 5 gewickelten Schmelzleiter 6 sind in dem in Fig. 4 dargestellten Ausführungsbeispiel parallel geschaltet. Der in Fig. 4 dargestellte Schmelzleiterträger 5 ist einstückig ausgebildet. In weiteren Ausführungsformen kann der Schmelzleiterträger 5 aus mehreren Elementen aufgebaut sein. Als Material für den Schmelzleiterträger 5 kann Hartporzellan vorgesehen sein.

In einer weiteren Ausführungsform kann der Schmelzleiterträger 5 derart ausgebildet sein, dass eine Mehrzahl von Kammern gebildet wird, insbesondere wobei in wenigstens einer Kammer eine Querschnittseinschnürung vorgesehen ist.

Fig. 6 zeigt, dass die HH-Sicherung 1 eine Auslöseeinrichtung 10 aufweist. Die Auslöseeinrichtung 10 ist zum Schalten einer an die HH-Sicherung 1 angeordneten Einrichtung ausgebildet. Diese Einrichtung ist nicht in dem in Fig. 6 dargestellten Ausführungsbeispiel gezeigt. Als Einrichtung kann ein Transformatorschalter und/oder ein Lastschalter, vorzugsweise mit Freiauslösung, vorgesehen sein. Die Auslöseeinrichtung 10 ist in dem in Fig. 6 dargestellten Ausführungsbeispiel zumindest teilweise in der Kontaktkappe 4 angeordnet.

Des Weiteren weist die Auslöseeinrichtung 10 eine Schlagstift-Auslösemechanik auf. Der Schlagstift 11 kann bei Auslösen der Auslöseeinrichtung 10 die Oberseite der Kontaktkappe 4 durchschlagen, die im Benutzungszustand gegen das Eindringen von Flüssigkeiten oder Gasen verschlossen ist. Ferner ist in dem in Fig. 6 dargestellten Ausführungsbeispiel vorgesehen, dass der Schlagstift 11 mit einem Hilfsschmelzleiter 12 verbunden ist. Der Schlagstift 11 kann durch den Hilfsschmelzleiter 12, insbesondere bei einem Kurzschluss, ausgelöst werden. Dem Schlagstift 11 kann eine vorgespannte Feder zugeordnet sein, die beim Auslösen des Hilfsschmelzleiters 12 derart ausgebildet ist, dass der Schlagstift 11 aus der Stirnseite einer der Kontaktkappen 4 austritt. Insbesondere kann der Schlagstift 11 auf einen Lastschalter wirken, welchen den fehlerhaften Strom allpolig abschalten kann.

Fig. 6 zeigt, dass der Hilfsschmelzleiter 12 über die gesamte Länge des Sicherungsgehäuse 3 verläuft. Zudem ist der Hilfsschmelzleiter 12 axial durch das Zentrum des Schmelzleiterträgers 5 geführt.

Nicht dargestellt ist, dass der Hilfsschmelzleiter 12 parallel zu den Schmelzleiter 6 bzw. den Schmelzleitern 6 elektrisch geschaltet ist.

Darüber hinaus ist nicht dargestellt, dass der Auslöseeinrichtung 10 eine Sicherungseinrichtung zugeordnet ist. Die Sicherungseinrichtung kann derart ausgebildet sein, dass nach dem Auslösen der Schlagstift 11 nicht mehr in das Sicherungsgehäuse 3 drückbar und/oder verschiebbar ist.

Außerdem ist nicht dargestellt, dass alternativ oder zusätzlich zu der Schlagstift-Auslösemechanik der HH-Sicherung 1 wenigstens eine Anzeigevorrichtung zugeordnet ist. Die Anzeigevorrichtung kann zur optischen und/oder akustischen Anzeige eines Zustandes ausgebildet sein und insbesondere beim Auslösen der HH-Sicherung 1 ausgelöst bzw. aktiviert werden. Die Anzeigevorrichtung kann in einer Kontaktkappe 4 zumindest teilweise angeordnet sein.

Nicht dargestellt ist, dass die Kontaktkappe 4 einen galvanischen Überzug und/oder eine Silberbeschichtung aufweist und/oder als Material Elektrolytkupfer und/oder Aluminium aufweist und/oder daraus besteht.

### Bezugszeichenliste:

- 1: HH-Sicherung
- 2: Stirnseiten von 3
- 3: Sicherungsgehäuse
- 4: Kontaktkappe
- 5: Schmelzleiterträger
- 6: Schmelzleiter
- 7: System
- 8: Abnehmer
- 9: Mantelfläche von 3
- 10: Auslöseeinrichtung
- 11: Schlagstift
- 12: Hilfsschmelzleiter
- 13: Vorsprung von 5
- 14: Vertiefung von 5
- 15: Gleichstromquelle

## Patentansprüche

1. Verwendung einer Hochspannungs-Hochleistungs-Sicherung, im Folgenden HH-Sicherung (1) genannt, zur Sicherung einer Gleichstromübertragung, wobei die Gleichspannung des Gleichstroms und/oder die Bemessungsspannung der HH-Sicherung (1) größer als 4 kV ist, wobei
die HH-Sicherung (1) ein an zwei Stirnseiten (2) zumindest teilweise offenes Sicherungsgehäuse (3) aufweist, wobei stirnseitig an dem Sicherungsgehäuse (3) jeweils wenigstens eine zur elektrischen Kontaktierung ausgebildete Kontaktkappe (4) angeordnet ist, wobei in dem Sicherungsgehäuse (3) wenigstens ein um einen Schmelzleiterträger (5) spiralförmig gewickelter Schmelzleiter (6) angeordnet ist, wobei der übertragene Gleichstrom und/oder der Bemessungsstromstärkenbereich größer als 5 A ist, **dadurch gekennzeichnet, dass** der Schmelzleiterträger (5) sternförmig ausgebildet ist.

2. Verwendung nach Anspruch 1, **dadurch gekennzeichnet, dass** die Gleichspannung des Gleichstroms und/oder die Bemessungsspannung der HH-Sicherung (1) größer als 5 kV, bevorzugt größer als 10 kV, weiter bevorzugt größer als 15 kV, beträgt und/oder kleiner als 150 kV, bevorzugt kleiner 100 kV, weiter bevorzugt kleiner 75 kV, weiter bevorzugt weiter kleiner 52 kV, ist und/oder zwischen 4 kV bis 100 kV, bevorzugt von 4 kV bis 80 kV, weiter bevorzugt von 10 kV bis 52 kV, liegt.

3. Verwendung nach einem der vorhergehenden Ansprüche, **dadurch gekennzeichnet, dass** der kleinste Ausschaltstrom der HH-Sicherung (1) größer als 3 A, bevorzugt größer als 5 A, weiter bevorzugt größer als 10 A, und/oder kleiner als 1 kA, bevorzugt kleiner als 500 A, weiter bevorzugt kleiner als 300 A, ausgebildet ist und/oder zwischen 3 A bis 700 A, bevorzugt zwischen 5 A bis 500 A, weiter bevorzugt zwischen 15 A bis 300 A, liegt.

4. Verwendung nach einem der vorhergehenden Ansprüche, **dadurch gekennzeichnet, dass** das Bemessungsschaltvermögen (Bemessungswert größter Ausschaltstrom) größer als 1 kA, bevorzugt größer als 10 kA, weiter bevorzugt größer als 20 kA, ausgebildet ist und/oder zwischen 1 kA bis 100 kA, bevorzugt zwischen 10 kA bis 80 kA, weiter bevorzugt zwischen 20 kA bis 50 kA, liegt.

5. Verwendung nach einem der vorhergehenden Ansprüche, **dadurch gekennzeichnet, dass** der übertragene Gleichstrom und/oder der Bemessungsstromstärkenbereich größer als 10 A, bevorzugt größer als 15 A, ist und/oder zwischen 10 A bis 75 kA, bevorzugt zwischen 15 A bis 50 kA, liegt.

6. Verwendung nach einem der vorhergehenden Ansprüche, **dadurch gekennzeichnet, dass** das Produkt des durch die HH-Sicherung (1) gesicherten Gleichstroms und der Gleichspannung größer 5 kW, bevorzugt größer 50 kW, weiter bevorzugt größer 700 kW, ist und/oder kleiner als 3000 MW, bevorzugt kleiner 2000 MW, weiter bevorzugt kleiner 1000 MW, ist und/oder zwischen 5 kW und 3000 MW, bevorzugt zwischen 500 kW und 2000 MW, weiter bevorzugt zwischen 700 kW und 1000 MW, liegt.

7. Verwendung nach einem der vorhergehenden Ansprüche, **dadurch gekennzeichnet, dass** wenigstens zwei Schmelzleiter (6), bevorzugt zwischen zwei bis zehn, weiter bevorzugt zwischen drei bis fünf, in dem Sicherungsgehäuse (3) angeordnet sind.

8. Verwendung nach einem der vorhergehenden Ansprüche, **dadurch gekennzeichnet, dass** die Gleichstromübertragung eine Mittelspannungsgleichstromübertragung (MGÜ) und/oder Hochspannungsgleichstromübertragung (HGÜ), vorzugsweise in einem dezentralen Versorgernetz, ist und/oder dass der Gleichstrom aus einer Photovoltaik-Anlage und/oder einer Photovoltaik-Flächenanlage (Solarpark) und/oder einer Windkraftanlage und/oder einem Windpark, insbesondere Offshore-Windpark, stammt und/oder dass die HH-Sicherung (1) in einem Mittelspannungsgleichstromübertragungsnetz angeordnet ist.

9. System (7) mit einem durch Gleichstrom versorgbaren Abnehmer (8), insbesondere Verbraucher, mit wenigstens einer HH-Sicherung (1) mit den konstruktiven Merkmalen nach einem der vorhergehenden Ansprüche, wobei der an den Abnehmer (8) übertragene Gleichstrom durch die HH-Sicherung (1) sicherbar ist, wobei die Leistung des Abnehmers (8) zwischen 50 kW und 3000 MW, bevorzugt zwischen 50 kW und 2000 MW, weiter bevorzugt zwischen 700 kW und 1000 MW, liegt.

## Claims

1. Use of a high-voltage high-capacity fuse, hereinafter referred to as HH-fuse (1), for protecting a direct-current transmission, the direct voltage of the direct current and/or the rated voltage of the HH-fuse (1) being greater than 4 kV, wherein
the HH-fuse (1) has a fuse housing (3) which is at least partially open on two end faces (2), at least one contact cap (4) designed for electrical contacting being arranged on each end face of the fuse housing (3), at least one fusible conductor (6) wound spirally around a fusible conductor carrier (5) being arranged in the fuse housing (3), the transmitted direct current and/or the rated current intensity range being greater than 5 A, **characterized in that** the fusible conductor carrier (5) is of star-shaped design.

2. Use according to claim 1, **characterized in that** the DC voltage of the DC current and/or the rated voltage of the HH-fuse (1) is greater than 5 kV, preferably greater than 10 kV, more preferably greater than 15 kV, and/or is less than 150 kV, preferably less than 100 kV, more preferably less than 75 kV, more preferably less than 52 kV, and/or is between 4 kV to 100 kV, preferably from 4 kV to 80 kV, more preferably from 10 kV to 52 kV.

3. Use according to one of the preceding claims, **characterized in that** the smallest breaking current of the HH-fuse (1) is designed to be greater than 3 A, preferably greater than 5 A, more preferably greater than 10 A, and/or less than 1 kA, preferably less than 500 A, more preferably less than 300 A, and/or is between 3 A to 700 A, preferably between 5 A to 500 A, more preferably between 15 A to 300 A.

4. Use according to any one of the preceding claims, **characterized in that** the rated breaking capacity (rated maximum breaking current) is designed to be greater than 1 kA, preferably greater than 10 kA, more preferably greater than 20 kA, and/or is between 1 kA to 100 kA, preferably between 10 kA to 80 kA, more preferably between 20 kA to 50 kA.

5. Use according to any one of the preceding claims, **characterized in that** the transmitted DC current and/or the rated current range is greater than 10 A, preferably greater than 15 A, and/or is between 10 A to 75 kA, preferably between 15 A to 50 kA.

6. Use according to any one of the preceding claims, **characterized in that** the product of the DC current and the DC voltage protected by the HH-fuse (1) is greater than 5 kW, preferably greater than 50 kW, more preferably greater than 700 kW, and/or is less than 3000 MW, preferably less than 2000 MW, more preferably less than 1000 MW, and/or is between 5 kW and 3000 MW, preferably between 500 kW and 2000 MW, more preferably between 700 kW and 1000 MW.

7. Use according to any one of the preceding claims, **characterized in that** at least two fusible conductors (6), preferably between two to ten, more preferably between three to five, are arranged in the fuse housing (3).

8. Use according to one of the preceding claims, **characterized in that** the direct current transmission is a medium-voltage direct current transmission (MDT) and/or high-voltage direct current transmission (HDT), preferably in a decentralized utility grid, and/or that the direct current originates from a photovoltaic plant and/or a photovoltaic surface plant (solar park) and/or a wind power plant and/or a wind park, in particular offshore wind park, and/or that the HH-fuse (1) is arranged in a medium-voltage direct current transmission grid.

9. System (7) having a consumer (8), in particular an user, which can be supplied by direct current, having at least one HH-fuse (1) with the design features according to one of the preceding claims, wherein it is possible for the direct current transmitted to the consumer (8) to be protected by the HH-fuse (1), wherein the power of the consumer (8) is between 50 kW and 3000 MW, preferably between 50 kW and 2000 MW, further preferably between 700 kW and 1000 MW.

## Revendications

1. Utilisation d'un fusible haute tension haute puissance, ci-après dénommé fusible HH (1), pour la sécrisation d'une transmission de courant continu, la tension continue du courant continu et/ou la tension nominale du fusible HH (1) étant supérieure à 4 kV, dans laquelle
le fusible HH (1) présente un boîtier de fusible (3) au moins partiellement ouvert sur deux faces frontales (2), au moins un capuchon de contact (4) conçu pour la mise en contact électrique étant disposé sur chaque face frontale du boîtier de fusible (3), au moins un conducteur fusible (6) enroulé en spirale autour d'un support de conducteur fusible (5) étant disposé dans le boîtier de fusible (3), le courant continu transmis et/ou la gamme de courant nominale étant supérieure à 5 A, **caractérisé en ce que** le support de conducteur fusible (5) est conçu en forme d'étoile.

2. Utilisation selon la revendication 1, **caractérisée en ce que** la tension continue du courant continu et/ou la tension nominale du fusible HH (1) est supérieure à 5 kV, de préférence supérieure à 10 kV, plus préférablement supérieure à 15 kV, et/ou est inférieure à 150 kV, de préférence inférieure à 100 kV, plus préférablement inférieure à 75 kV, plus préférablement encore inférieure à 52 kV, et/ou est comprise entre 4 kV à 100 kV, de préférence de 4 kV à 80 kV, plus préférablement de 10 kV à 52 kV.

3. Utilisation selon l'une quelconque des revendications précédentes, **caractérisée en ce que** le plus petit courant de rupture du fusible HH (1) est conçu pour être supérieur à 3 A, de préférence supérieur à 5 A, plus préférablement supérieur à 10 A, et/ou inférieur à 1 kA, de préférence inférieur à 500 A, plus préférablement inférieur à 300 A, et/ou est compris entre 3 A à 700 A, de préférence entre 5 A à 500 A, plus préférablement entre 15 A à 300 A.

4. Utilisation selon l'une quelconque des revendications précédentes, **caractérisée en ce que** le pouvoir de coupure nominal (courant de rupture maximal nominal) est conçu pour être supérieur à 1 kA, de préférence supérieur à 10 kA, plus préférablement supérieur à 20 kA, et/ou est compris entre 1 kA et 100 kA, de préférence entre 10 kA et 80 kA, plus préférablement entre 20 kA et 50 kA.

5. Utilisation selon l'une quelconque des revendications précédentes, **caractérisée en ce que** le courant continu transmis et/ou la gamme de courant nominal est supérieure à 10 A, de préférence supérieure à 15 A, et/ou est comprise entre 10 A et 75 kA, de préférence entre 15 A et 50 kA.

6. Utilisation selon l'une quelconque des revendications précédentes, **caractérisée en ce que** le produit du courant continu et de la tension continue protégés par le fusible HH (1) est supérieur à 5 kW, de préférence supérieur à 50 kW, plus préférablement supérieur à 700 kW, et/ou est inférieur à 3000 MW, de préférence inférieur à 2000 MW, plus préférablement inférieur à 1000 MW, et/ou est compris entre 5 kW et 3000 MW, de préférence entre 500 kW et 2000 MW, plus préférablement entre 700 kW et 1000 MW.

7. Utilisation selon l'une quelconque des revendications précédentes, **caractérisée en ce qu'**au moins deux conducteurs fusibles (6), de préférence entre deux à dix, plus préférentiellement entre trois à cinq, sont disposés dans le boîtier fusible (3).

8. Utilisation selon l'une quelconque des revendications précédentes, **caractérisée en ce que** la transmission de courant continu est une transmission de courant continu moyenne tension et/ou une transmission de courant continu haute tension, de préférence dans un réseau électrique décentralisé, et/ou que le courant continu provient d'une centrale photovoltaïque et/ou d'une centrale à surface photovoltaïque (parc solaire) et/ou d'une centrale éolienne et/ou d'un parc éolien, en particulier offshore, et/ou que le fusible HH (1) est disposé dans un réseau de transmission de courant continu moyenne tension.

9. Installation (7) avec un consommateur (8), en particulier un utilisateur, qui peut être alimenté en courant continu, avec au moins un fusible HH (1) avec les caractéristiques de construction selon l'une des revendications précédentes, le courant continu transmis au consommateur (8) pouvant être protégé par le fusible HH (1), la puissance du consommateur (8) étant comprise entre 50 kW et 3000 MW, de préférence entre 50 kW et 2000 MW, encore mieux entre 700 kW et 1000 MW.
